# EUROPÄISCHE PATENTSCHRIFT

(11) **EP 1 393 339 B1**
(45) Veröffentlichungstag und Bekanntmachung des Hinweises auf die Patenterteilung: **21.09.2005**
(21) Anmeldenummer: 02776499.2
(22) Anmeldetag: 10.04.2002
(51) Int. Cl.: H01H 71/24

(54) **AUSLÖSEANKER EINES ELEKTROMAGNETISCHEN AUSLÖSER**
RELEASE ARMATURE IN AN ELECTROMAGNETIC RELEASE DEVICE
INDUIT DE DECLENCHEMENT D'UN DECLENCHEUR ELECTROMAGNETIQUE

(30) Priorität: 01.06.2001 DE 10126849
(43) Veröffentlichungstag der Anmeldung: 03.03.2004
(73) Patentinhaber: SIEMENS AKTIENGESELLSCHAFT, 80333 München (DE)
(72) Erfinder: LEITL, Wolfgang, 93173 Wenzenbach (DE); WEBER, Christoph, 84061 Ergoldsbach (DE)
(86) Internationale Anmeldenummer: PCT/DE2002/001328
(87) Internationale Veröffentlichungsnummer: WO 2002/099828

(56) Entgegenhaltungen:
- WO-A-97/24746
- DE-A- 3 319 374

## Beschreibung

Die Erfindung betrifft einen Auslöseanker eines elektromagnetischen Auslösers für ein Schaltgerät, welcher einen Grundkörper aus einem ferromagnetischen Material aufweist.

Bei einem elektromagnetischen Auslöser für ein Schaltgerät kommen unter anderem eine Auslösespule, ein Auslöseanker mit Stößel, ein Magnetkern und ein Magnetjoch zum Einsatz. Der Auslöseanker ist dabei beweglich und durch einen Luftspalt vom Magnetkern getrennt. Fließt durch die Auslösespule ein genügend großer Strom, so wird der Auslöseanker zur Überbrückung des Luftspalts in Richtung des Magnetkerns in Bewegung gesetzt. Die Bewegung resultiert aus dem sich dabei aufbauenden Magnetfeld.

Ein derartiger elektromagnetischer Auslöser ist in Verbindung mit einem Leitungsschutzschalter aus der EP 0 518 791 B1 bekannt. Der Aufbau dieses elektromagnetischen Auslösers und der des integrierten Auslöseankers ist aufwendig, wobei zudem die Kombination aus Auslöseanker und zugehörigem Stößel an umfangreiche Herstellungsschritte gebunden ist. Da ein Auslöseanker für gewöhnlich als rotationssymmetrisches Bauteil ausgelegt ist, wird hierfür eine Fertigungsmethode wie beispielsweise ein Drehvorgang gewählt. Ferner ist aus der DE 33 19 374 A1 ein Anker und ein Zapfen als Teil eines Betätigungsorgans für ein Relais bekannt, die aus einem einzigen Blechabschnitt hergestellt sind, wobei dessen rechtwinkliger Teil zur Bildung der Seitenwand rund gebogen wird.

Es ist die Aufgabe vorliegender Erfindung, einen Auslöseanker mit Stößel für einen elektromagnetischen Auslöser anzugeben, bei dem der Aufbau einerseits und die Herstellung andererseits kostengünstig bzw. optimiert sein soll.

Diese Aufgabe wird durch einen Auslöseanker der eingangs genannten Art gelöst, bei dem erfindungsgemäß der Grundkörper als Stauch-, Pressteil ausgebildet ist.

Durch die derartige Ausgestaltung des Auslöseankers ist die Konstruktion und die Fertigung im Vergleich zu einem konventionellen Auslöseanker wesentlich einfacher bzw. kostengünstiger. Demnach fallen gegenüber dem oben genannten Auslöseanker als Drehteil vergleichsweise niedrige Herstellungskosten an.

Darüber hinaus kann unter Verwendung von schnelllaufenden Fertigungsmitteln eine Verkürzung der Zykluszeiten bei der Herstellung vorteilhaft genutzt werden. Kostengünstige Halbzeuge, wenig Materialverbrauch, eine gute Materialausnutzung bei einem geringen Materialverschnitt zählen ebenfalls zu den wesentlichen Vorteilen. Durch die Erfindung können demzufolge beträchtliche Herstellungskosten für das Drehteil, für die Montage und für die Oberflächenbehandlung eingespart werden. Die Kosten für die Oberflächenbehandlung können durch Nutzung vorbehandelter oder ggf. auch vorgalvanisierter Bänder entfallen.

Vorzugsweise ist der Grundkörper mit einem Stößel versehen. Der Stößel dient dabei als Verlängerung des Auslöseankers und wirkt punktgenau auf die zu betätigende Schaltmechanik ein.

In einer weiteren Ausführungsvariante ist der Stößel als separates Bauteil ausgebildet und aus Isolierstoff. Von Vorteil ist hierbei, dass unterschiedliche Materialen mit unterschiedlichen Werkstoffeigenschaften eingesetzt werden können, wodurch sich eine gezielte Veränderung des Funktionsumfangs des elektromagnetischen Auslösers bewirken lässt.

Idealerweise ist der Grundkörper mit dem Stößel als einstückige Baueinheit ausgebildet. Die dabei entstehende Baueinheit trägt vorteilhaft zu einer Reduzierung der Montagezeit des elektromagnetischen Auslösers bei.

Mit Vorteil ist zumindest der Grundkörper aus einem flachen Material gebildet. Dadurch kann der daraus gebildete Auslöseanker auch in einem flachen elektromagnetischen Auslöser und demnach auch in einem flachen Schaltgerät zum Einsatz kommen.

In einfacher Weise kann zumindest der Grundkörper einen runden, einen annähernd ovalen oder einen eckigen Querschnitt aufweisen. Somit ist eine höhere konstruktive Gestaltungsfreiheit gegeben, wodurch sich zusätzliche Funktionskonturen oder- ausgestaltungen einfach realisieren lassen.

Weitere Vorteile und Details der Erfindung werden nachfolgend beispielhaft anhand der Zeichnung näher erläutert. Es zeigen grob schematisch:
- FIG 1 und 2: einen ersten Auslöseanker mit und ohne separaten Stößel in verschiedenen Ansichten.

Im nachfolgenden Text sind gleiche Teile der Figuren mit gleichen Bezugszeichen oder sinngemäß mit ähnlichen Bezugszeichen versehen.

Zunächst werden konstruktive Details erläutert. Auf die Funktion des Schaltgeräts wird nicht näher eingegangen, da diese aus dem Stand der Technik hinlänglich bekannt ist. Dies betrifft insbesondere die elektrische Aktivierung eines Auslösers und die mechanische Kopplung mit einem Schaltschloss.

In FIG 1 ist ein Auslöseanker 1 gezeigt. Der Auslöseanker 1 weist einen Grundkörper 2 auf, welcher aus einem ferromagnetischen Material und als Stauch-, Pressteil ausgebildet ist. Die Herstellung des ersten Auslöseankers 1 erfolgt mittels Gesenk und Stempel, wodurch ein enormer Kostenvorteil gegenüber einem Drehteil gegeben ist. Möglich ist auch die Verwendung eines Metallspritzguss- oder eines Sinterteils. Das Sinterteil ist dabei auf der Basis eines ferromagnetischen Pulvers gebildet.

Der Auslöseanker 1 weist endseitig einen Teller 3 und eine innere Aussparung 4 auf, in ein Stößel 5 angeordnet ist. Der Stößel 5 ist in einer Öffnung 6 geführt und gelagert. Die Öffnung 6 ist in einem Magnetkern 7 und in einem Fortsatz 8 eines Magnetjochs 9 eingebracht. Der erste Auslöseanker 1 mit seinem Stößel 5 wie auch der Magnetkern 7 sind von einer Auslösespule 10 umfasst und erstrecken sich entlang der Längsachse LA. Der Auslöseanker 1 bildet zusammen mit den weiteren, vorab aufgeführten Bauteilen einen elektromagnetischen Auslöser 11 für ein Schaltgerät 12.

FIG 2 zeigt den Auslöseanker 1 ohne Stößel in einer räumlichen Darstellung. Der endseitig am ersten Auslöseanker 1 gegebene Teller 3, kann zumindest an einem Abschnitt seines radialen Verlaufs zu Führungszwecken abgeflacht sein.

Der nachstehende Abschnitt bezieht sich, je nach Zugehörigkeit, gleichermaßen auf die Figuren 1 und 2.

Der Auslöseanker 1 sowie der Stößel 5 können aus einem Metall sein. Zur Vermeidung einer Lichtbogenverschleppung können ein kürzerer Auslösehebel, eine Abschirmeinrichtung oder eine isolierte Stößelspitze eingesetzt werden. Alternativ dazu kann der separate Stößel 5 ggf. aus einem nichtferromagnetischen Material oder aus einem Isolierstoff, gebildet sein. Vorteilhaft ist dadurch eine elektrisch leitende Verbindung zu benachbarten Bauteilen unterbunden, wobei eine Gefahr der Lichtbogenverschleppung vermieden ist.

Der nachstehenden Abschnitte beziehen sich gleichermaßen auf die Figuren 1 und 2.

Der Grundkörper 2 kann einen runden, einen annähernd ovalen oder einen eckigen Querschnitt aufweisen. Weitere zweckgebundene Formen, Profile und Querschnitte sind ebenfalls ausführbar. Endseitig kann der Auslöseanker 1 zudem beliebig ausgestaltet sein. Dazu können teller-, U- oder T-förmige Ausgestaltungen zählen.

## Patentansprüche

1. Auslöseanker (1) eines elektromagnetischen Auslösers (11) für ein Schaltgerät (12), wobei der Auslöseanker (1) einen Grundkörper (2) aus einem ferromagnetischen Material aufweist,
**dadurch gekennzeichnet, dass**
der Grundkörper (2) als Stauch-, Pressteil ausgebildet ist.

2. Auslöseanker nach Anspruch 1,
**dadurch gekennzeichnet, dass**
der Grundkörper (2) mit einem Stößel (5) versehen ist.

3. Auslöseanker nach Anspruch 2,
**dadurch gekennzeichnet, dass**
der Stößel (5) als separates Bauteil ausgebildet und aus Isolierstoff ist.

4. Auslöseanker nach einem der Ansprüche 1 oder 2,
**dadurch gekennzeichnet, dass**
der Grundkörper (2) mit dem Stößel (5) als einstückige Baueinheit ausgebildet ist.

5. Auslöseanker nach einem der vorhergehenden Ansprüche,
**dadurch gekennzeichnet, dass**
zumindest der Grundkörper (2) aus einem flachen Material gebildet ist.

6. Auslöseanker nach einem der vorhergehenden Ansprüche
**dadurch gekennzeichnet, dass**
zumindest der Grundkörper (2) einen runden, einen annähernd ovalen oder einen eckigen Querschnitt aufweist.

7. Auslöseanker nach einem der Ansprüche 1 bis 6,
**dadurch gekennzeichnet, dass**
der Grundkörper (2) ein Loch (25) aufweist, das quer zur und im Bereich der Längsachse (LA) des Stößels (5) eingebracht ist.

## Claims

1. Release armature (1) in an electromagnetic release device (11) for a switching device (12), with the release armature (1) comprising a base unit (2) made of a ferromagnetic material, **characterised in that** the body (2) is embodied as a compressed, pressed or stamped part.

2. Release armature according to claim 1, **characterised in that** the base unit (2) is provided with a rod (5).

3. Release armature according to claim 2, **characterised in that** the rod (5) is embodied as a separate component and is made of insulating material.

4. Release armature according to one of claims 1 or 2, **characterised in that** the base unit (2) is embodied with the rod (5) as a one-piece unit.

5. Release armature according to one of the preceding claims, **characterised in that** at least the base unit (2) is made of a flat material.

6. Release armature according to one of the preceding claims, **characterised in that** at least the base unit (2) comprises a round, an approximately oval or a square cross-section.

7. Release armature according to one of claims 1 to 6, **characterised in that** the base unit (2) has a hole (25) which is inserted transverse to and in the region of the longitudinal axis (LA) of the rod (5).

## Revendications

1. Armature (1) de déclenchement d'un déclencheur (11) électromagnétique pour un appareil (12) de coupure, dans lequel l'armature (1) de déclenchement a un corps (2) de base en un matériau ferromagnétique,
**caractérisée en ce que** le corps (2) de base est constitué sous la forme d'une pièce refoulée, pièce estampée.

2. Armature de déclenchement suivant la revendication 1, **caractérisée en ce que** la pièce (2) de base est munie d'un poussoir (5).

3. Armature de déclenchement suivant la revendication 2, **caractérisée en ce que** le poussoir (5) est constitué sous la forme d'un élément constitutif distinct et est en une matière isolante.

4. Armature de déclenchement suivant l'une des revendications 1 ou 2, **caractérisée en ce que** le corps (2) de base est constitué avec le poussoir (5) sous la forme d'une unité de construction d'un seul tenant.

5. Armature de déclenchement suivant l'une des revendications précédentes, **caractérisée en ce qu'**au moins le corps (2) de base est en un matériau plat.

6. Armature de déclenchement suivant l'une des revendications précédentes, **caractérisée en ce qu'**au moins le corps (2) de base a une section transversale circulaire à peu près ovale ou polygonale.

7. Armature de déclenchement suivant l'une des revendications 1 à 6, **caractérisée en ce que** le corps (2) de base a un trou (25) qui est ménagé transversalement à l'axe (LA) longitudinal du poussoir (5) et dans la zone de celui-ci.
